# EUROPÄISCHE PATENTSCHRIFT

(11) **EP 1 041 857 B1**
(45) Veröffentlichungstag und Bekanntmachung des Hinweises auf die Patenterteilung: **07.03.2012**
(21) Anmeldenummer: 99122698.6
(22) Anmeldetag: 15.11.1999
(51) Int. Cl.: H04R 25/00

(54) **Implantierbares Hörsystem mit Audiometer**
Implantable hearing system with audiometer
Système auditif implantable avec audiomètre

(30) Priorität: 01.04.1999 DE 19914992
(43) Veröffentlichungstag der Anmeldung: 04.10.2000
(73) Patentinhaber: Cochlear Limited, Lane Cove, NSW 2066 (AU)
(72) Erfinder: Leysieffer, Hans, Dr.-Ing., 82024 Taufkirchen (DE)
(74) Vertreter: Grünecker, Kinkeldey, Stockmair & Schwanhäusser

(56) Entgegenhaltungen:
- EP-A- 0 806 884
- EP-A- 1 014 755
- WO-A-97/14267
- WO-A-98/36711
- US-A- 4 471 171
- US-A- 5 277 694
- US-A- 5 814 095

## Beschreibung

Seit kurzem sind teil- und vollimplantierbare Hörgeräte zur Rehabilitation einer reinen Innenohrschwerhörigkeit oder einer kombinierten Schalleitungs- und Innenohrschwerhörigkeit mit mechanischer Stimulation des geschädigten Ohres auf dem Markt verfügbar oder befinden sich kurz vor der Markteinführung (Zeitschrift HNO 46:844-852, 10-1998, H.P. Zenner et al., "Erste Implantationen eines vollständig implantierbaren elektronischen Hörsystems bei Patienten mit Innenohrschwerhörigkeit"; Zeitschrift HNO 46:853-863, 10-1998, H. Leysieffer et al., "Ein vollständig implantierbares Hörsystem für Innenohrschwerhörige: TICA LZ 3001"; US-A-5 277 694; US-A-5 788 711; US-A-5 814 095; US-A-5 554 096 und US-A-5 624 376). Insbesondere bei vollimplantierbaren Systemen entfällt die Sichtbarkeit des Systems, so daß neben den Vorteilen der hohen Klangqualität, des offenen Gehörgangs und der vollen Alltagstauglichkeit von einer hohen zukünftigen Patientenakzeptanz ausgegangen werden kann. Grundsätzlich wird bei diesen implantierbaren Hörsystemen als Ausgangssignal ein mechanischer, vibratorischer Stimulus verwendet, der das Mittelohr oder Innenohr direkt anregt. Die Ankopplung des mechanischen Reizes, der von einem elektromechanischen Wandler erzeugt wird, geschieht durch direkte mechanische Verbindung des schwingenden Wandlerelementes an die Ossikelkette oder ein Ossikel des Mittelohres oder an das Innenohr (US-A-5 941 814) oder durch eine Kraftkopplung über einen Luftspalt bei z.B. elektromagnetischen Wandlern.

Die Ankopplungsqualität des mechanischen Reizes wird durch viele Parameter beinflußt und trägt zur Rehabilitation des Hörschadens und zur empfundenen Hörqualität entscheidend mit bei. Intraoperativ ist diese Güte der Ankopplung nur schwer oder gar nicht einschätzbar, da die Bewegungsamplituden der schwingenden Teile auch bei höchsten Stimulationspegeln in einem Bereich um oder weit unter 1µm liegen und daher durch direkte Sichtkontrolle nicht beurteilbar sind. Selbst wenn dies durch andere technische Meßmethoden gelingt, z.B. durch intraoperative Lasermessungen (z.B. Laser-Doppler-Vibrometrie), verbleibt die Unsicherheit einer langzeitstabilen, sicheren Kopplung, da diese unter anderem durch Nekrosenbildungen, Gewebeneubildungen, Luftdruckänderungen und sonstige externe und interne Einwirkungen negativ beinflußt werden kann. Insbesondere verbleibt bei vollständig implantierbaren Systemen die Notwendigkeit, die Ankopplungsqualität des Wandlers beurteilen zu können, da bei einem Vollimplantat nicht die Möglichkeit besteht, einzelne Systemkomponenten an ihren technischen Schnittstellen getrennt zu messen, wenn z.B. der Implantatträger eine nachgelassene Übertragungsqualität beklagt, die durch Reprogrammierung individueller audiologischer Anpaßparameter nicht verbesserbar ist und daher ein operativer Eingriff zur Verbesserung der Situation nicht auszuschließen ist. Auch wenn ein solcher Fall nicht vorliegt, besteht grundsätzlich das wissenschaftliche Interesse, über eine aussagefähige Monitorfunktion der Langzeitentwicklung der Güte der Wandlerankopplung zu verfügen.

In der Druckschrift WO 98/36711 wird hierzu eine Methode vorgeschlagen, die mit objektiven Hörprüfungsmethoden wie beispielsweise ERA (electric response audiometry), ABR (auditory brainstem response) oder Elektrocochleographie bei teil- und vollimplantierbaren Systemen mit mechanischer oder elektrischer Stimulation des geschädigten bzw. ausgefallenen Gehörs arbeitet. Durch elektrische Ableitung über externe Kopfelektroden oder implantierte Elektroden werden objektiv Stimulusantworten ermittelt, die durch Applikation geeigneter stimulierender Reize evoziert werden. Der Vorteil dieser Methode liegt darin, daß intraoperativ bei vollständiger Anästhesie objektive Daten der Übertragungsqualität ermittelt werden können. Der wesentliche Nachteil besteht jedoch unter anderem darin, daß diese objektiven Hörprüfungsmethoden nur qualitativer Natur sein können, im wesentlichen Daten an der Hörschwelle und nicht oder nur eingeschränkt überschwellig liefern und insbesondere nur unzureichende quantitative Genauigkeit bei frequenzspezifischen Messungen aufweisen. Die subjektive Bewertung der Übertragungsqualität sowie subjektive audiologische Messungen im überschwelligen Bereich wie zum Beispiel Lautheitsskalierungen sind nicht möglich.

Die vorliegende Erfindung stellt sich die Aufgabe, ein teil- oder vollimplantierbares Hörsystem zu schaffen, das es erlaubt, unter Umgehung der genannten Nachteile durch psychoakustische Messungen, das heißt durch subjektive Patientenantworten, die Ankopplungsqualität des elektromechanischen Wandlers an das Mittel- beziehungsweise Innenohr zu ermitteln, ohne daß weitere biologisch-technische Schnittstellen in die Bewertung einbezogen sind, welche die Aussagefähigkeit der Bestimmung der Wandlerkopplungsqualität beinträchtigen.

Ausgehend von einem teil- oder vollimplantierbaren Hörsystem zur Rehabilitation einer reinen Innenohrschwerhörigkeit oder einer kombinierten Schalleitungs- und Innenohrschwerhörigkeit, mit einem ein Audiosignal abgebenden Mikrofon, einer in einem audiosignalverarbeitenden, elektronischen Hörsystempfad liegenden elektronischen Signalbearbeitungs- und Verstärkungsseinheit, einem implantierbaren elektromechanischen Ausgangswandler und einer Einheit zur energetischen Versorgung des Implantates, wird diese Aufgabe erfindungsgemäß dadurch gelöst, daß das Hörsystem durch ein elektronisches Audiometer-Modul ergänzt ist, das Audiometriesignale für eine audiologische, subjektive Untersuchung und Bewertung der Ankopplungsgüte des elektromechanischen Ausgangswandlers erzeugt und in den Audiosignalverarbeitungsweg des Hörimplantates einspeist.

Das Audiometer-Modul besteht vorzugsweise aus einem oder mehreren, von außen einstellbaren beziehungsweise programmierbaren elektronischen Signalgeneratoren, die ein elektrisches Hörprüfungsignal in den Signalverarbeitungspfad des Implantates einspeisen. Der elektromechanische Ausgangswandler des implantierten Hörsystems wird von dem Audiometer-Modul technisch reproduzierbar und quantitativ bestimmt elektrisch direkt angesteuert; auf diese Weise werden Verfälschungen des Stimulationspegels vermieden, wie sie zum Beispiel durch Köpfhörer- oder insbesondere akustische Freifelddarbietungen der audiometrischen Testschalle auftreten können, weil hierbei auch die Sensor- beziehungsweise Mikrofonfunktion mit allen zugehörigen Variabilitäten in die psychoakustische Messung einbezogen ist.

Das erfindungsgemäße System hat unter anderem den Vorteil, daß zum Beispiel frequenzspezifische Hörschwellenmessungen mit reinen Sinustönen oder schmalbandigen Signalen (beispielsweise Terzrauschen) auch bei größeren, zeitlichen Untersuchungsintervallen sehr gut reproduzierbar sind. Weiterhin ist auch die Gewinnung reproduzierbarer psychoakustischer Daten im überschwelligen Bereich wie zum Beispiel Lautheitsskalierungen möglich. Darüberhinaus können durch das Anbieten reiner Signale wie beispielsweise Sinussignalen auch Nichtlinearitäten subjektiv abgefragt werden, die zum Beispiel durch nachlassende Ankopplungsqualität enstehen können und als "Klirren" hörbar sind. Solche Untersuchungen sind durch die einleitend geschilderten objektiven Meßmethoden auf der Basis evozierter Potentiale nur eingeschränkt oder gar nicht möglich.

Grundsätzlich besteht bei vollimplantierbaren Systemen durch die erfindungsgemäße Lösung der Vorteil, daß die Parameter der Signalgebung wie zum Beispiel der elektrische Ansteuerungspegel des elektromechanischen Implantatwandlers durch die implantatinternen Generatoren quantitativ exakt bestimmt und reproduzierbar sind und nicht Schwankungen unterliegen, wie sie beispielsweise bei einem Vollimplantat durch akustische Kopfhörerdarbietung der Testsignale gegeben sind. In diesem letztgenannten Fall ist auch die Übertragungsfunktion des implantierten Schallsensors (Mikrofons) mit in die Übertragung einbezogen; die Sensorfunktion kann auch zeitlichen Schwankungen unterliegen und macht somit eine exakte Schnittstellendefinition zur Wandlerübertragungsfunktion unmöglich.

Als implantierbarer elektromechanischer Ausgangswandler eignet sich insbesondere ein Wandler gemäß US-A-5 277 694, das heißt ein Wandler, bei dem eine Wand des Wandlergehäuses als schwingfähige Membran ausgeführt ist, die zusammen mit einer auf der Membraninnenseite aufgebrachten piezoelektrischen Keramikscheibe ein elektromechanisch aktives Heteromorph-Verbundelement darstellt.

Eine weitere für die vorliegenden Zwecke geeignete Wandlerbauart ist in der älteren EP-Patentanmeldung 98 121 495.0 beschrieben. Dabei handelt es sich um eine Wandleranordnung für teil- oder vollimplantierbare Hörgeräte zur direkten mechanischen Anregung des Mittel- oder Innenohres, die mit einem am Implantationsort mit Bezug auf den Schädel fixierbaren Gehäuse und einem mit Bezug auf das Gehäuse beweglichen, mechanisch steifen Koppelelement versehen ist, wobei in dem Gehäuse ein elektromechanischer Wandler untergebracht ist, mit dem sich das Koppelelement in Schwingungen versetzen läßt, die nach erfolgter Implantation der Wandleranordnung auf ein Mittelohr-Ossikel oder direkt auf das Innenohr übertragen werden. Der elektromechanische Wandler ist als Elektromagnetanordnung ausgebildet, die ein mit Bezug auf das Wandlergehäuse fixiertes Bauteil, insbesondere eine Ringspule, sowie ein schwingfähiges Bauteil, vorzugsweise in Form eines in eine Mittelöffnung der Ringspule eintauchenden Dauermagnetstifts, aufweist, welches mit dem Koppelelement derart in Verbindung steht, daß Schwingungen des schwingfähigen Bauteils auf das Koppelelement übertragen werden.

Vorteilhaft ist aber auch ein Wandler der in der älteren EP-Patentanmeldung 98 121 613.8 beschriebenen Art. Dabei handelt es sich um einen Wandler für teil- oder vollimplantierbare Hörgeräte zur direkten mechanischen Anregung des Mittel- oder Innenohres, der mit einem am Implantationsort fixierbaren Gehäuse und einem mit Bezug auf das Gehäuse beweglichen, mechanisch steifen Koppelelement versehen ist, wobei in dem Gehäuse ein piezoelektrisches Element untergebracht ist, mit dem sich das Koppelelement in Schwingungen versetzen läßt, die nach erfolgter Implantation des Wandlers auf ein Mittelohr-Ossikel oder direkt auf das Innenohr übertragen werden, und wobei in dem Gehäuse ferner eine Elektromagnetanordnung vorgesehen ist, die ein mit Bezug auf das Gehäuse fixiertes Bauteil sowie ein schwingfähiges Bauteil aufweist, welches mit dem Koppelelement derart in Verbindung steht, daß Schwingungen des schwingfähigen Bauteils auf das Koppelelement übertragen werden. Ein solcher Wandler hat den Vorteil, daß der Frequenzgang des Wandlers sowohl gegenüber rein piezoelektrischen als auch gegenüber rein elektromagnetischen Systemen verbessert werden kann, so daß ein adäquater Höreindruck bei ausreichendem Lautstärkepegel ermöglicht wird. Insbesondere kann ein weitgehend ebener Frequenzgang der Auslenkung des Koppelelements in einem weiten Frequenzband bei ausreichend hohen Stimulationspegeln und geringer Leistungsaufnahme verwirklicht werden.

Bei dem Hörsystem nach der Erfindung sind vorzugsweise patientenspezifische Signalparameter für die Audiometriefunktion mittels einer elektronischen Einheit an die Erfordernisse und pathologischen Bedürfnisse des Patienten individuell anpaßbar.

Die elektronische Signalbearbeitungs- und Verstärkungsseinheit weist zweckmäßig einen dem Mikrofon nachgeschalteten Verstärker, eine mit dem Ausgangssignal des Verstärkers beaufschlagte audiologische Signalbearbeitungsstufe und einen dem elektromechanischen Ausgangswandler vorgeschalteten Treiberverstärker auf. Dabei kann vorteilhaft das elektronische Modul mit einer Signalgeneratoranordnung zum Generieren der für die Audiometriefunktion notwendigen Signale und einem zwischen die Signalbearbeitungsstufe und den Treiberverstärker geschalteten Summierglied versehen sein, über das dem Treiberverstärker sowohl das Ausgangssignal der audiologischen Signalbearbeitungsstufe als auch das Ausgangssignal der Signalgeneratoranordnung zugehen.

Entsprechend einer abgewandelten Ausführungsform der Erfindung kann aber auch als audiologische Signalbearbeitungsstufe ein digitaler Signalprozessor vorgesehen sein, der sowohl für die Aufbereitung des Audiosignals als auch für die Erzeugung der für die Audiometriefunktion notwendigen Signale und für die Zusammenfassung der letztgenannten Signale mit dem Audiosignal ausgelegt ist. In einem solchen Fall sind zweckmäßig dem Signalprozessor ein Analog-Digital-Wandler vor- und ein Digital-Analog-Wandler nachgeschaltet.

Der Digital-Analog-Wandler und der Treiberverstärker können in einem Modul zusammengefaßt sein.

Der Signalprozessor ist vorzugsweise mit einem Datenspeicher zum Einspeichern von patientenspezifischen, audiologischen Anpaßparametern und/oder von Parametern für die Erzeugung der Signale für die Audiometriefunktion ausgestattet.

Zum Steuern mindestens eines Teils der und vorzugsweise aller signalverarbeitenden und/oder -erzeugenden Stufen kann vorteihaft ein Mikrokontroller vorgesehen sein, der zweckmäßig einen Datenspeicher zum Einspeichern von patientenspezifischen, audiologischen Anpaßparametern und/oder von Betriebsparametern der Signalgeneratoranordnung aufweist.

Der Signalprozessor kann aber auch selbst für des Steuern mindestens eines Teils der und vorzugsweise aller signalverarbeitenden und/oder -erzeugenden Stufen ausgelegt sein.

Zur Dateneingabe in den Datenspeicher eignet sich eine Telemetrieeinheit, die mit einem externen Programmiersystem drahtlos oder drahtgebunden kommuniziert.

Wenn das Hörgerät vollimplantierbar ausgebildet ist, sind vorzugsweise die in dem elektronischen Hörsystempfad liegende Signalbearbeitungs- und Verstärkungsseinheit, das elektronische Modul zur Erzeugung und Einspeisung der für die Audiometriefunktion notwendigen Signale und die Telemetrieeinheit als Elektronikmodul, zweckmäßig zusammen mit der Energieversorgungseinheit, in einem hermetisch dichten und biokompatiblen Implantatgehäuse untergebracht. Dabei ist vorteilhaft das Elektronikmodul über eine Implantatleitung mit einem in der hinteren Gehörgangswand subkutan implantierbaren Mikrofon und über eine implantierbare Leitung mit dem elektromechanischen Ausgangswandler verbunden. Diese Verbindung kann fest oder lösbar ausgebildet sein. Für eine lösbare Verbindung eignet sich insbesondere eine Steckverbindung, wie sie in US-A-5 755 743 im einzelnen erläutert ist. Eine solche Verbindungsanordnung weist mindestens einen ersten Kontakt, mindestens einen auf einem elastischen Körper gelagerten zweiten Kontakt und einen Verschlußmechanismus zum Ineingriffbringen der Stirnfläche des ersten Kontakts mit der Stirnfläche des zweiten Kontakts auf, wobei der erste Kontakt von mindestens einem Dichtungssteg umgeben ist, der bei einem Eingriff der Kontakte in den elastischen Körper eingepreßt ist und die Kontakte nach außen hin abdichtet.

Der Ausgangswandler ist vorzugsweise über ein Koppelelement mit einem Ossikel der Mittelohrkette zur Übertragung der ausgangseitigen mechanischen Wandlerschwingungen koppelbar. Dafür eignen sich insbesondere Lösungen der in US-A-5 277 694 und in US-A-5 941 814 beschriebenen Art. Dabei kann vorteilhaft ein aktiv schwingfähiges Teil des Ausgangswandlers mit einer Koppelstange mechanisch fest verbunden sein, die über ein Koppelelement an ein Teil der Ossikelkette angekoppelt wird. Zum Einstellen der Relativlage von Koppelstange und Koppelelement und zum Fixieren dieser Elemente in der eingestellten Relativlage ist vorzugsweise das Koppelelement mindestens im Fixierbereich hülsenförmig ausgebildet und mittels eines Crimpwerkzeugs plastisch kaltverformbar ist, während die Koppelstange mindestens im Fixierbereich stabförmig ausgebildet, mit rauher Oberfläche versehen und unter dem Einfluß der mittels des Crimpwerkzeugs ausgeübten Crimpkraft nicht plastisch kaltverformbar ist, wobei im fixierten Zustand der hülsenförmige Teil des Koppelelements durch die Crimpkraft kaltfließend verformt auf dem stabförmigen Teil der Koppelstange spielfrei und dauerhaft befestigt ist. Das von dem Ausgangswandler abliegende Ende der Koppelstange kann aber auch in eine Bohrung eines Teils der Ossikelkette eingesteckt und dort festgelegt sein.

Ferner kann der Ausgangswandler auch so ausgelegt sein, daß er über einen Luftspalt an die Ossikelkette oder das Innenohr ankoppelbar ist, wie dies im einzelnen in der US-A-5 015 225 beschrieben ist.

Zu einem vollimplantierbaren Hörgerät gehört in weiterer Ausgestaltung der Erfindung ein externes System zum transkutanen Übermitteln von patientenindividuellen Hörgeräte- und Audiometrie-Programmierdaten an die implantatseitige Telemetrieeinheit.

Als Energieversorgungseinheit kommen insbesondere eine Primärbatterie oder ein sekundäres, wiederaufladbares Element, das heißt ein nachladbarer Akkumulator, in Betracht. Im letztgenannten Fall ist vorzugsweise die Telemetrieeinheit zusätzlich als Energieempfangsschaltung zur implantatseitigen Bereitstellung von Nachladeenergie für die Energieversorgungseinheit ausgebildet, während das externe System zugleich als Ladegerät aufgebaut ist. Dafür eignen sich insbesondere ein Ladesystem der aus US-A-5 279 292 bekannten Art oder Anordnungen, wie sie in den älteren EP-Patentanmeldungen 98 121 496.8 und 98 121 498.4 beschrieben sind.

Zweckmäßig ist auch eine portable Fernbedienungseinheit zum Einstellen oder Verändern von Hörgeräte- und Audiometriefunktionen vorgesehen.

Bei einem teilimplantierbaren System weist vorzugsweise ein Implantatteil zusätzlich zu dem Ausgangswandler eine Energie- und Signalempfangsschnittstelle sowie ein zwischen die Empfangsschnittstelle und den Ausgangswandler geschaltetes elektronisches System mit für die Energieversorgung und Datenregenerierung erforderlichen Komponenten auf, und ein externer Systemteil umfaßt das Mikrofon, ein Elektronikmodul mit der im Hörgerätepfad liegenden Signalbearbeitungseinheit und dem elektronischen Modul zur Erzeugung und Einspeisung der für die Audiometriefunktion notwendigen Signale, eine Treibereinheit und eine an den Ausgang der Treibereinheit angeschlossene Energie- und Signalsendeschnittstelle.

Zu dem teilimplantierbaren Hörsystem gehört vorzugsweise ferner ein externes System zum Übermitteln von patientenindividuellen Hörgeräte- und Audiometrie-Programmierdaten an das Elektronikmodul des externen Systemteils.

Nachfolgend sind vorteilhafte Ausführungsbeispiele der Erfindung anhand der Zeichnungen näher erläutert. Es zeigen:
- Fig. 1: ein Blockschaltbild eines erfindungsgemäßen vollimplantierbaren Hörsystems;
- Fign. 2 und 3: Blockschaltbilder von abgewandelten Ausführungsformen des voll- implantierbaren Hörsystems;
- Fig. 4: eine schematische Darstellung eines vollimplantierbaren Hörsystems im implantierten Zustand; und
- Fig. 5: ein Blockschaltbild eines erfindungsgemäßen teilimplantierbaren Hörsystems.

Das Implantatsystem gemäß Fig. 1 weist ein Mikrofon 10 auf, mittels dessen das Schallsignal aufgenommen und in ein elektrisches Signal umgewandelt wird, das in einem Verstärker 40 vorverstärkt wird. Dieses vorverstärkte Signal wird in einer audiologischen Signalbearbeitungsstufe 50 (AP: "Audio Prozessor") weiterbearbeitet. Diese Stufe kann alle bekannten, bei modernen Hörgeräten üblichen Komponenten wie Filterstufen, automatische Verstärkungsregelungen, Störsignalunterdrückungseinrichtungen und so weiter enthalten. Dieses bearbeitete Signal wird einem Summationsglied 70 zugeführt.

Weitere Eingänge des signalzusammenfassenden Elementes 70 sind der oder die Ausgänge eines oder mehrerer Signalgeneratoren 90 (SG1 bis SGn), der oder die Audiometersignale generieren. Dies können einzelne Sinussignale, Schmalbandsignale, breitbandige Signale und dergleichen sein, deren spektrale Lage, Pegel- und Phasenverhältnisse zueinander einstellbar sind.

Das durch die Stufe 50 bearbeitete Audiosignal wird zusammen mit dem oder den Audiometersignalen des oder der Generatoren 90 einem Treiberverstärker 80 zugeführt, der einen elektromechanischen Wandler 20 ansteuert. Der Wandler 20 stimuliert das geschädigte Innenohr durch direkte mechanische Kopplung über ein Koppelelement 21 an ein Mittelohrossikel oder über eine Luftspaltkopplung bei zum Beispiel elektromagnetischen, implantierbaren Wandlern. Die Signalbearbeitungskomponenten 40, 50, 80 und die Generatoren 90 werden durch einen Mikrokontroller 100 (µC) mit zugehörigem Datenspeicher (S) gesteuert. In dem Speicherbereich S können insbesondere patientenspezifische, audiologische Anpaßparameter sowie die Audiometrieparameter der Signalgeneratoren 90 abgelegt sein. Diese individuellen, programmierbaren Daten werden dem Kontroller 100 über eine Telemetrieeinheit 110 (T) zugeführt. Diese Telemetrieeinheit 110 kommuniziert drahtlos oder drahtgebunden bidirektional mit einem externen Programmiersystem 120 (PS).

Alle elektronischen Komponenten des Systems werden bis auf das Programmiersystem 120 durch eine primäre oder eine nachladbare sekundäre Batterie 60 mit elektrischer Betriebsenergie versorgt.

Insbesondere bei einem vollimplantierbaren System bietet es sich an, alle beschriebenen elektronischen signalver- und bearbeitenden Schaltungsteile sowie die Steuerunaskomponenten und die Energieversorgung in einem Modul 30 zusammenzufassen; dies ist in Fig. 1 durch die strichpunktierte Linie angedeutet. An dieses Signalmodul 30 werden implantatseitig lediglich das Mikrofon 10 und der elektromechanische Wandler 20 über entsprechende Leitungen 61 beziehungsweise 59 fest oder gegebenenfalls über implantierbare Steckverbindungen angeschlossen.

In Fig. 2 ist eine weitere Ausführungsform des elektronischen Signalmoduls 30 dargestellt. Das Signal des Mikrofons 10 wird in dem Verstärker 40 vorverstärkt und mittels eines Analog-Digital-Wandlers 130 (A/D) in ein digitales Signal verwandelt, das einem digitalen Signalprozessor 140 (DSP) mit einem Datenspeicherbereich S zugeführt wird. Der Signalprozessor 140 übernimmt prinzipiell zwei Aufgaben: einerseits wird wie in volldigitalen Hörgeräten üblich das Audiosignal den beschriebenen Signalbearbeitungsmethoden für eine Rehabilitation eines Innenohrschadens entsprechend aufbereitet. Andererseits werden in dem Signalprozessor 140 die Signalgeneratoren digital oder softwaremäßig realisiert, die die beschriebenen Audiometersignale erzeugen. Die Zusammenfassung dieser digitalen Audiometersignale und des bearbeiteten und verstärkten Audiosignals erfolgt ebenfalls in dem Signalprozessor 140. Das digitale Ausgangssignal des Signalprozessors 140 wird in einem Digital-Analog-Wandler 150 (D/A) in ein analoges Signal rückgewandelt und über den Treiberverstärker 80 dem elektromechanischen Wandler 20 zugeführt.

Der D/A-Wandler 150 und der Treiberverstärker 80 können, wie in Fig. 2 durch einen Block 81 angedeutet ist, in einem Modul zusammengefaßt sein. Dies ist insbesondere in dem Fall vorzuziehen, in dem als Wandler 20 ein elektromagnetisches System verwendet wird und in dem Ausgangssignal des Signalprozessors 140 die Signalinformation durch Pulsweitenmodulation enthalten ist, so daß die für die Rückwandlung in ein Analogsignal erforderliche zeitliche Integration direkt von dem Wandler 20 übernommen wird.

Alle Signalverarbeitungskomponenten werden durch einen Mikrokontroller 100 (µC) mit zugehörigem Datenspeicher (S) gesteuert. In dem Speicherbereich S des Mikrokontrollers 100 können insbesondere patientenspezifische, audiologische Anpaßparameter sowie die individuellen Betriebsparameter der in den Signalprozessor 140 integrierten Audiometer-Signalgeneratoren abgelegt sein. Diese individuellen, programmierbaren Daten werden dem Kontroller 100 über eine Telemetrieeinheit 110 (T) zugeführt. Diese Telemetrieeinheit 110 kommuniziert drahtlos oder drahtgebunden bidirektional mit einem externen Programmiersystem 120 (PS).Alle elektronischen Komponenten des Systems werden bis auf das Programmiersystem 120 durch die primäre oder sekundäre Batterie 60 mit elektrischer Betriebsenergie versorgt.

Die Ausfübrungsform gemäß Fig. 3 unterscheidet sich von derjenigen der Fig. 2 im wesentlichen nur dadurch, daß ein Signalprozessor 141 vorgesehen ist, der auch die Funktionen des Mikrokontrollers 100 gemäß Fig. 2 übernimmt. Dabei werden die patientenspezifischen Daten der Audiosignalbearbeitung sowie der Audiometerfunktionen dann ebenfalls in dem Datenspeicherbereich S des Signalprozessors 141 abgelegt.

In Fig. 4 ist eine mögliche vollimplantierbare Ausfübrungsform gemäß Fig. 1, Fig. 2 oder Fig. 3 schematisch dargestellt. In einem hermetisch dichten und biokompatiblen Implantatgehäuse 56 ist ein Elektronikmodul 31 (ohne Batterie dargestellt) untergebracht, das bis auf das Fehlen der Batterie dem Modul 30 der Figuren 1, 2 und 3 entspricht. Weiterhin enthält das Gehäuse 56 die Batterie 60 zur elektrischen Versorgung des Implantates sowie die Telemetrieeinrichtung 110. Das Mikrofon 10 ist vorzugsweise in der aus US-A-5 814 095 bekannten Weise, gegebenenfalls unter Verwendung des in der EP-A-0 920 239 beschriebenen Fixationselements, in der hinteren Gehörgangswand subkutan implantiert. Das Mikrofon 10 nimmt den Schall auf und wandelt ihn in ein elektrisches Signal um, das über die Implantatleitung 61 dem Elektronikmodul 31 in dem Gehäuse 56 zugeführt wird. Das audiologisch bearbeitete und verstärkte Signal, dem entsprechende Audiometersignale durch die elektronische Einheit 31 beigefügt sind, gelangt über die implantierbare Leitung 59 zu dem elektromechanischen Wandler 20. Dieser Wandler 20 ist im vorliegenden Beispiel als direktgekoppeltes System dargestellt, das heißt, die ausgangsseitigen mechanischen Schwingungen des Wandlers 20 werden über ein geeignetes Koppelelement 21 direkt an ein Ossikel der Mittelohrkette gekoppelt, im dargestellten Fall an den Amboß 62. Vorzugsweise geschieht dies in der an sich aus US-A-5 277 694 und US-A-5 788 711 bekannten Weise. Die dort eingekoppelten Wandlerschwingungen gelangen über die Ossikelkette zum Innenohr und rufen dort den entsprechenden Höreindruck hervor.

Weiterhin ist in Fig. 4 das externe Programmiersystem 120 dargestellt, mit dem wie beschrieben die patientenindividuellen Hörgerätedaten sowie die Audiometerparameter transkutan durch die geschlossene Haut 57 an die implantatseitige Telemetrieeinheit 110 übermittelt werden. Dazu dient ein Sendekopf 121, der zur (bidirektionalen) Datenübermittlung über das Implantat gebracht wird und zum Beispiel auf induktivem Weg die Daten transferiert. Ist die Batterie 60 im Implantatgehäuse 56 ein sekundäres, wiederaufladbares Element, kann die Einheit 110 auch eine Energieempfangsschaltung zur implantatseitigen Bereitsstellung von Nachladeenergie sein. Dann ist das externe System 120 mit dem Sendekopf 121 ein zum Beispiel portables, drahtloses Ladegerät. Dabei können vorzugsweise Anordnungen vorgesehen werden, wie sie an sich aus US-A-5 279 292 bekannt beziehungsweise in den EP-Patentanmeldungen 98 121 496.8 und 98 121 498.4 näher erläutert sind. Weiter ist eine portable Fernbedienungseinheit 65 dargestellt, mit der der Patient wesentliche Hörgerätefunktionen einstellen beziehungsweise verändern kann.

In Fig. 5 ist ein teilimplantierbares System schematisch veranschaulicht. Dabei ist der implantierbare Teil als Teilsystem 220 dargestellt und der externe, außen am Körper zu tragende Teil als Block 210. Die externe Einheit 210 enthält das Mikrofon 10, eine Signalverarbeitungseinheit 30 und eine Treibereinheit 160, die die erzeugten Signale und Betriebsenergie für den Implantatteil zum Beispiel über eine Sendespule 170 induktiv und transkutan durch die geschlossene Haut 180 an den implantierten Systemteil 220 übermittelt. Diese Übertragungsart entspricht der Übertragung bei bekannten, teilimplantierbaren Cochlea-Implantaten beziehungsweise teilimplantierbaren Hörgeräten (siehe unter anderem US-A-4 741 339, EP-B-0 572 382, US-A-5 795 287). Die elektronische Einheit 30 des externen Systemteils 210 enthält alle erforderlichen elektronischen Komponenten zur Hörgerätesignalverarbeitung und Erzeugung der Audiometersignale, wie sie zum Beispiel anhand der Figuren 1 bis 3 erläutert sind. Die individuelle Programmierung des externen Systems mit patientenspezifischen Hörgerätedaten und mit Audiometerparametern erfolgt über das Programmiersystem 120, das wie bei konventionellen Hörgeräten üblich in diesem Fall drahtgebunden an die elektronische Einheit 30 gekoppelt wird. Implantatseitig umfaßt das System 220 eine Energie- und Signalempfangssschnittstelle, im dargestellten Fall eine induktive Empfangsspule 190. Das elektronische System 200 enthält alle zur Energieversorgung und Datenregenerierung erforderlichen Komponenten wie Demodulatoren und Treiberschaltungen für den elektromechanischen Wandler 20.

## Patentansprüche

1. Teil- oder vollimplantierbares Hörsystem zur Rehabilitation einer reinen Innenohrschwerhörigkeit oder einer kombinierten Schalleitungs- und Innenohrschwerhörigkeit, mit einem ein Audiosignal abgebenden Mikrofon (10), einer in einem audiosignalverarbeitenden, elektronischen Hörsystempfad liegenden elektronischen Signalbearbeitungs- und Verstärkungsseinheit (40, 50, 80, 140, 141), einem implantierbaren elektromechanischen Ausgangswandler (20) und einer Einheit (60) zur energetischen Versorgung des Implantates, **dadurch gekennzeichnet, daß** das Hörsystem durch ein elektronisches Modul (90, 140, 141) ergänzt ist, das Audiometriesignale für eine audiologische, subjektive Untersuchung und Bewertung der Ankopplungsgüte des elektromechanischen Ausgangswandlers (20) erzeugt und in den Audiosignalverarbeitungsweg des Hörimplantates einspeist.

2. Hörsystem nach Anspruch 1, **dadurch gekennzeichnet, daß** patientenspezifische Signalparameter für die Audiometriefunktion mittels einer elektronischen Einheit (100) an die individuellen Erfordernisse des Patienten anpassbar sind.

3. Hörsystem nach Anspruch 1 oder 2, **dadurch gekennzeichnet, daß** die elektronische Signalbearbeitungs- und Verstärkungsseinheit einen dem Mikrofon (10) nachgeschalteten Verstärker (40), eine mit dem Ausgangssignal des Verstärkers (40) beaufschlagte audiologische Signalbearbeitungsstufe (50, 140) und einen dem elektromechanischen Ausgangswandler (20) vorgeschalteten Treiberverstärker (80) aufweist.

4. Hörsystem nach Anspruch 3, **dadurch gekennzeichnet, daß** das elektronische Modul eine Signalgeneratoranordnung (90) zum Generieren der für die Audiometriefunktion notwendigen Signale und ein zwischen die Signalbearbeitungsstufe (50) und den Treiberverstärker (80) geschaltetes Summierglied (70) aufweist, über das dem Treiberverstärker (80) sowohl das Ausgangssignal der audiologischen Signalbearbeitungsstufe (50) als auch das Ausgangssignal der Signalgeneratoranordnung (90) zugehen.

5. Hörsystem nach Anspruch 3, **dadurch gekennzeichnet, daß** als audiologische Signalbearbeitungsstufe ein digitaler Signalprozessor (140, 141) vorgesehen ist, der sowohl für die Aufbereitung des Audiosignals als auch für die Erzeugung der für die Audiometriefunktion notwendigen Signale und für die Zusammenfassung der letztgenannten Signale mit dem Audiosignal ausgelegt ist.

6. Hörsystem nach Anspruch 5, **dadurch gekennzeichnet, daß** dem Signalprozessor (140, 141) ein Analog-Digital-Wandler (130) vorgeschaltet ist und ein Digital-Analog-Wandler (150) nachgeschaltet ist.

7. Hörsystem nach Ansprüchen 3 und 6, **dadurch gekennzeichnet, daß** der Digital-Analog-Wandler (150) und der Treiberverstärker (80) in einem Modul zusammengefaßt sind.

8. Hörsystem nach einem der Ansprüche 5 bis 7, **dadurch gekennzeichnet, daß** der Signalprozessor (140, 141) einen Datenspeicher (S) zum Einspeichern von patientenspezifischen, audiologischen Anpaßparametem und/oder von Parametern für die Erzeugung der Signale für die Audiometriefunktion aufweist.

9. Hörsystem nach einem der vorhergehenden Ansprüche, **dadurch gekennzeichnet, daß** mindestens ein Teil der signalverarbeitenden und/oder - erzeugenden Stufen (40, 50, 80, 90, 130, 140, 150) mittels eines Mikrokontrollers (100) gesteuert ist.

10. Hörsystem nach Anspruch 9, **dadurch gekennzeichnet, daß** der Mikrokontroller (100) einen Datenspeicher (S) zum Einspeichern von patientenspezifischen, audiologischen Anpaßparametem und/oder von Betriebsparametern der Signalgeneratoranordnung (90) aufweist.

11. Hörsystem nach einem der Ansprüche 5 bis 8, **dadurch gekennzeichnet, daß** der
Signalprozessor (141) selbst für des Steuern mindestens eines Teils der signalverarbeitenden und/oder -erzeugenden Stufen (40, 80, 130, 150) ausgelegt ist.

12. Hörsystem nach Anspruch 10 oder Ansprüchen 8 und 11, **dadurch gekennzeichnet, daß** zur Dateneingabe in den Datenspeicher (S) eine Telemetrieeinheit (110) vorgesehen ist.

13. Hörsystem nach Anspruch 12, **gekennzeichnet durch** ein mit der Telemetrieeinheit (110) drahtlos oder drahtgebunden kommunizierendes externes Programmiersystem (120).

14. Hörsystem nach Anspruch 12 oder 13, **dadurch gekennzeichnet, daß** das Gerät vollimplantierbar ausgebildet ist, die in dem elektronischen Hörsystempfad liegende Signalbearbeitungs- und Verstärkungsseinheit (40, 50, 80, 140, 141), das elektronische Modul (90, 140, 141) zur Erzeugung und Einspeisung der für die Audiometriefunktion notwendigen Signale und die Telemetrieeinheit (110) als Elektronikmodul (31), vorzugsweise zusammen mit der Energieversorgungseinheit (60), in einem hermetisch dichten und biokompatiblen Implantatgehäuse (56) untergebracht sind.

15. Hörsystem nach Anspruch 14, **dadurch gekennzeichnet, daß** das Elektronikmodul (31) über eine Implantatleitung (61) mit einem in der hinteren Gehörgangswand subkutan implantierbaren Mikrofon (20) verbunden ist.

16. Hörsystem nach Anspruch 14 oder 15, **dadurch gekennzeichnet, daß** das Elektronikmodul (31) über eine implantierbare Leitung (59) mit dem elektromechanischen Ausgangswandler (20) verbunden ist.

17. Hörsystem nach einem der vorhergehenden Ansprüche, **dadurch gekennzeichnet, daß** der Ausgangswandler (20) über ein Koppelelement (21) mit einem Ossikel der Mittelohrkette zur Übertragung der ausgangseitigen mechanischen Wandlerschwingungen koppelbar ist.

18. Hörsystem nach einem der Ansprüche 1 bis 16, **dadurch gekennzeichnet, daß** der
Ausgangswandler (20) derart ausgelegt ist, daß er über einen Luftspalt an die Ossikelkette oder das Innenohr ankoppelbar ist.

19. Hörsystem nach einem der Ansprüche 14 bis 18, **gekennzeichnet durch** ein externes System (120) zum transkutanen Übermitteln von patientenindividuellen Hörsystem- und Audiometrie-Programmierdaten an die implantatseitige Telemetrieeinheit (110).

20. Hörsystem nach Anspruch 19, **dadurch gekennzeichnet, daß** als Energieversorgungseinheit (60) ein sekundäres, wiederaufladbares Element vorgesehen ist, die Telemetrieeinheit (110) zusätzlich als Energieempfangsschaltung zur implantatseitigen Bereitstellung von Nachladeenergie für die Energieversorgungseinheit ausgebildet ist und das externe System (120) zugleich als Ladegerät aufgebaut ist.

21. Hörsystem nach einem der Ansprüche 14 bis 20, **gekennzeichnet durch** eine portable Fernbedienungseinheit (65) zum Einstellen oder Verändern von Hörsystem- und Audiometriefunktionen.

22. Hörsystem nach einem der Ansprüche 1 bis 11, 17 oder 18, **dadurch gekennzeichnet, daß** das System teilimplantierbar ausgebildet ist, wobei ein Implantatteil (220) zusätzlich zu dem Ausgangswandler (20) eine Energie- und Signalempfangsschnittstelle (190) sowie ein zwischen die Empfangsschnittstelle und den Ausgangswandler (20) geschaltetes elektronisches System (200) mit für die Energieversorgung und Datenregenerierung erforderlichen Komponenten aufweist, und wobei ein externer Systemteil (210) das Mikrofon (10), ein Elektronikmodul (30) mit der im Hörsystempfad liegenden Signalbearbeitungseinheit (40, 50, 140, 141) und dem elektronischen Modul (90, 140, 141) zur Erzeugung und Einspeisung der für die Audiometriefunktion notwendigen Signale, eine Treibereinheit (160) und eine an den Ausgang der Treibereinheit angeschlossene Energie- und Signalsendeschnittstelle (170) umfaßt.

23. Hörsystem nach Anspruch 22, **gekennzeichnet durch** ein externes System (120) zum Übermitteln von patientenindividuellen Hörsystem- und Audiometrie-Programmierdaten an das Elektronikmodul (30) des externen Systemteils (210).

## Claims

1. Partially or fully implantable hearing system for rehabilitating a pure inner ear hearing disorder or a combined sound conduction and inner ear hearing disorder, with a microphone (10) emitting an audio signal, an electronic signal processing and amplifying unit (40, 50, 80, 140, 141) lying in an audio signal processing electronic hearing system path, an implantable electro-mechanical output convertor (20) and a unit (60) for supplying the implant with power, **characterised in that** the hearing system is completed by an electronic module (90, 140, 141) which generates audiometry signals for an audiological subjective testing and evaluation of the quality of the coupling of the electro-mechanical output convertor (20) and feeds into the audio signal processing path of the hearing implant.

2. Hearing system as claimed in claim 1, **characterised in that** signal parameters for the audiometry function specific to the patient can be adapted to the individual requirements of the patient by means of an electronic unit (100).

3. Hearing system as claimed in claim 1 or 2, **characterised in that** the electronic signal processing and amplifying unit has an amplifier (40) connected downstream of the microphone (10), an audiological signal processing stage (50, 140) to which the output signal of the amplifier (40) is applied and a driver amplifier (80) connected upstream of the electro-mechanical output converter (20).

4. Hearing system as claimed in claim 3, **characterised in that** the electronic module has a signal generator arrangement (90) for generating the signals needed for the audiometry function and a summing element (70) connected between the signal processing stage (50) and driver amplifier (80), via which both the output signal of the audiological signal processing stage (50) and the output signal of the signal generator arrangement (90) are forwarded to the driver amplifier (80).

5. Hearing system as claimed in claim 3, **characterised in that** a digital signal processor (140, 141) is provided as the audiological signal processing stage, which is configured both to process the audio signal and generate the signals needed for the audiometry function and for combining the latter signals with the audio signal.

6. Hearing system as claimed in claim 5, **characterised in that** an analogue-to-digital converter (130) is connected upstream of and a digital-to-analogue converter (150) is connected downstream of the signal processor (140, 141).

7. Hearing system as claimed in claims 3 and 6, **characterised in that** the digital-to-analogue converter (150) and the driver amplifier (80) are combined in one module.

8. Hearing system as claimed in one of claims 5 to 7, **characterised in that** the signal processor (140, 141) has a data memory (S) for storing patient-specific, audiological adaptation parameters and/or parameters for generating the signals for the audiometry function.

9. Hearing system as claimed in one of the preceding claims, **characterised in that** at least a part of the signal processing and/or generating stages (40, 50, 80, 90, 130, 140, 150) is controlled by means of a micro-controller (100).

10. Hearing system as claimed in claim 9, **characterised in that** the micro-controller (100) has a data memory (S) for storing patient-specific audiological adaptation parameters and/or operating parameters of the signal generator arrangement (90).

11. Hearing system as claimed in one of claims 5 to 8, **characterised in that** the signal processor (141) is itself designed to control at least a part of the signal processing and/or generating stages (40, 80, 130, 150).

12. Hearing system as claimed in claim 10 or claims 8 and 11, **characterised in that** a telemetry unit (110) is provided as a means of inputting data to the data memory (S).

13. Hearing system as claimed in claim 12, **characterised by** an external programming system (120) communicating with the telemetry unit (110) in a wireless or hard-wired arrangement.

14. Hearing system as claimed in claim 12 or 13, **characterised in that** the device is of a fully implantable design, the signalling processing and amplifying unit (40, 50, 80, 140, 141) lying in the electronic hearing system path, the electronic module (90, 140, 141) for generating and feeding in the signals needed for the audiometry function and the telemetry unit (110) being accommodated, preferably together with the power supply unit (60), in a hermetically sealed and bio-compatible implant housing (56) serving as the electronic module (31).

15. Hearing system as claimed in claim 14, **characterised in that** the electronic module (31) is connected via an implant wire (61) to a microphone (20) which can be subcutaneously implanted in the rear wall of the auditory passage.

16. Hearing system as claimed in claim 14 or 15, **characterised in that** the electronic module (31) is connected to the electro-mechanical output converter (20) via an implantable wire (59).

17. Hearing system as claimed in one of the preceding claims, **characterised in that** the output convertor (20) can be coupled with an ossicle of the middle ear chain by means of a coupling element (21) in order to transmit the output-end mechanical convertor vibrations.

18. Hearing system as claimed in one of claims 1 to 16, **characterised in that** the output converter (20) is designed so that it can be coupled with the ossicle chain or inner ear via an air gap.

19. Hearing system as claimed in one of claims 14 to 18, **characterised by** an external system (120) for transcutaneously transmitting patient-specific hearing system and audiometry programme data to the implant-end telemetry unit (110).

20. Hearing system as claimed in claim 19, **characterised in that** a secondary, rechargeable element is provided as a power supply unit (60), and the telemetry unit (110) is additionally designed as a power receiving circuit for supplying top-up power to the power supply unit at the implant end and the external system (120) is simultaneously designed as a charging device.

21. Hearing system as claimed in one of claims 14 to 20, **characterised by** a portable remote control unit (65) for setting or changing hearing system and audiometry functions.

22. Hearing system as claimed in one of claims 1 to 11, 17 or 18, **characterised in that** the system is of a partially implantable design and, in addition to the output convertor (20), one implant part (220) has a power and signal receiver interface (190) as well as an electronic circuit (200) connected between the receiver interface and output convertor (20) with components needed for supplying power and generating data, and an external system part (210) comprises the microphone (10), an electronic module (30) with the signal processing unit (40, 50, 140, 141) lying in the hearing system path and the electronic module (90, 140, 141) for generating and feeding in the signals needed for the audiometry function, a driver unit (160) and a power and signal transmitting interface (170) connected to the output of the driver unit.

23. Hearing system as claimed in claim 22, **characterised by** an external system (120) for transmitting patient-specific hearing system and audiometry programming data to the electronic module (30) of the external system part (210).

## Revendications

1. Système auditif partiellement ou totalement implantable pour compenser une déficience auditive de l'oreille interne seule ou une déficience combinée de la transmission et de l'oreille interne, avec un micro (10) qui émet un signal audio, une unité électronique de traitement des signaux et d'amplification (40, 50, 80, 140, 141) qui est située dans une liaison électronique de système auditif traitant des signaux audio, un convertisseur électromécanique de sortie implantable (20), et une unité (60) pour alimenter l'implant en énergie, **caractérisé en ce que** le système auditif est complété par un module électronique (90, 140, 141) qui produit des signaux audiométriques pour un examen audiologique subjectif et une évaluation de la qualité de couplage du convertisseur électromécanique de sortie (20), et qui amène ces signaux dans la trajectoire de traitement de signaux audio de l'implant auditif.

2. Système auditif selon la revendication 1, **caractérisé en ce que** des paramètres de signaux propres au patient pour la fonction d'audiométrie sont adaptables aux besoins individuels du patient à l'aide d'une unité électronique (100).

3. Système auditif selon la revendication 1 ou 2, **caractérisé en ce que** l'unité électronique de traitement de signaux et d'amplification comporte un amplificateur (40) monté en aval du micro (10), un étage audiologique de traitement de signaux (50, 140) sollicité par le signal de sortie de l'amplificateur (40), et un étage excitateur (80) monté en amont du convertisseur électromécanique de sortie (20).

4. Système auditif selon la revendication 3, **caractérisé en ce que** le module électronique comporte un dispositif générateur de signaux (90) pour générer les signaux nécessaires pour la fonction d'audiométrie, et un additionneur (70) qui est monté entre l'étage de traitement de signaux (50) et l'étage excitateur (80) et par l'intermédiaire duquel l'étage excitateur (80) reçoit à la fois le signal de sortie de l'étage audiologique de traitement de signaux (50) et le signal de sortie du dispositif générateur de signaux (90).

5. Système auditif selon la revendication 3, **caractérisé en ce qu'**il est prévu comme étage audiologique de traitement de signaux un processeur numérique de signaux (140, 141) qui est conçu à la fois pour préparer le signal audio et produire les signaux nécessaires pour la fonction d'audiométrie, et pour réunir ces signaux et le signal audio.

6. Système auditif selon la revendication 5, **caractérisé en ce qu'**il est prévu en amont du processeur de signaux (140, 141) un convertisseur analogique-numérique (130), et en aval un convertisseur numérique-analogique (150).

7. Système auditif selon les revendications 3 et 6, **caractérisé en ce que** le convertisseur numérique-analogique (150) et l'étage excitateur (80) sont réunis dans un module.

8. Système auditif selon l'une des revendications 5 à 7, **caractérisé en ce que** le processeur de signaux (140, 141) comporte une mémoire de données (S) pour la mise en mémoire de paramètres d'adaptation audiologiques propres au patient et/ou de paramètres pour la production des signaux pour la fonction d'audiométrie.

9. Système auditif selon l'une des revendications précédentes, **caractérisé en ce qu'**une partie au moins des étages de traitement et/ou de production de signaux (40, 50, 80, 90, 130, 140, 150) sont commandés à l'aide d'un microcontrôleur (100).

10. Système auditif selon la revendication 9, **caractérisé en ce que** le microcontrôleur (100) comporte une mémoire de données (S) pour la mise en mémoire de paramètres d'adaptation audiologiques propres au patient et/ou de paramètres de fonctionnement du dispositif générateur de signaux (90).

11. Système auditif selon l'une des revendications 5 à 8, **caractérisé en ce que** le processeur de signaux (141) lui-même est conçu pour commander une partie au moins des étages de traitement et/ou de production de signaux (40, 80, 130, 150).

12. Système auditif selon la revendication 10 ou les revendications 8 et 11, **caractérisé en ce qu'**il est prévu, pour l'entrée de données dans la mémoire de données (S), une unité de télémétrie (110).

13. Système auditif selon la revendication 12, **caractérisé par** un système de programmation externe (120) qui communique, sans fil ou par fil, avec l'unité de télémétrie (110).

14. Système auditif selon la revendication 12 ou 13, **caractérisé en ce que** l'appareil est conçu pour pouvoir être complètement implanté, et l'unité de traitement de signaux et d'amplification (40, 50, 80, 140, 141) située dans la liaison électronique de système auditif, le module électronique (90, 140, 141) pour produire et transmettre les signaux nécessaires pour la fonction d'audiométrie, et l'unité de télémétrie (110) sont logés sous la forme d'un module électronique (31), de préférence avec l'unité d'alimentation en énergie (60), dans un boîtier d'implant (56) hermétique et biocompatible.

15. Système auditif selon la revendication 14, **caractérisé en ce que** le module électronique (31) est relié par une ligne d'implant (61) à un micro (20) apte à être implanté sous la peau dans la paroi arrière du conduit auditif.

16. Système auditif selon la revendication 14 ou 15, **caractérisé en ce que** le module électronique (31) est relié par une ligne implantable (59) au convertisseur électromécanique de sortie (20).

17. Système auditif selon l'une des revendications précédentes, **caractérisé en ce que** le convertisseur de sortie (20) est apte à être couplé par un élément de couplage (21) à un osselet de la chaîne de l'oreille
moyenne pour transmettre les vibrations mécaniques du convertisseur côté sortie.

18. Système auditif selon l'une des revendications 1 à 16, **caractérisé en ce que** le convertisseur de sortie (20) est conçu pour pouvoir être couplé par l'intermédiaire d'un entrefer à la chaîne d'osselets ou à l'oreille interne.

19. Système auditif selon l'une des revendications 14 à 18, **caractérisé par** un système externe (120) pour la transmission transcutanée de données de programmation de système auditif et d'audiométrie individuelles pour le patient à l'unité de télémétrie (110) prévue côté implant.

20. Système auditif selon la revendication 19, **caractérisé en ce qu'**il est prévu comme unité d'alimentation en énergie (60) un élément secondaire rechargeable, l'unité de télémétrie (110) est conçue en supplément comme un circuit récepteur d'énergie pour fournir côté implant une énergie de rechargement pour l'unité d'alimentation en énergie, et le système externe (120) est construit en même temps comme un appareil de chargement.

21. Système auditif selon l'une des revendications 14 à 20, **caractérisé par** une unité de télécommande portable (65) pour régler ou modifier des fonctions du système auditif et d'audiométrie.

22. Système auditif selon l'une des revendications 1 à 11, 17 ou 18, **caractérisé en ce que** le système est conçu pour pouvoir être en partie implanté, étant précisé qu'un élément d'implant (220) comporte en plus du convertisseur de sortie (20) une interface d'énergie et de réception de signaux (190) ainsi qu'un système électronique (200) qui est monté entre l'interface de réception et le convertisseur de sortie (20) et qui est pourvu de composants nécessaires pour l'alimentation en énergie et la régénération de données, et qu'un élément de système externe (210) comprend le micro (10), un module électronique (30) avec l'unité de traitement de signaux (40, 50, 140, 141) située dans la liaison de système auditif et avec le module électronique (90, 140, 141) pour produire et fournir les signaux nécessaires pour la fonction d'audiométrie, une unité d'excitation (160) et une interface d'énergie et d'émission de signaux (170) reliée à la sortie de l'unité d'excitation.

23. Système auditif selon la revendication 22, **caractérisé par** un système externe (120) pour transmettre au module électronique (30) de l'élément de système externe (210) des données de programmation de système auditif et d'audiométrie individuelles pour le patient.
